# EUROPÄISCHE PATENTSCHRIFT

(11) **EP 0 966 611 B1**
(45) Veröffentlichungstag und Bekanntmachung des Hinweises auf die Patenterteilung: **16.06.2004**
(21) Anmeldenummer: 98912460.7
(22) Anmeldetag: 10.03.1998
(51) Int. Cl.: F04C 27/00, F04C 19/00

(54) **PUMPE MIT WELLENABDICHTUNG**
PUMP WITH SHAFT SEAL
POMPE AVEC GARNITURE D'ETANCHEITE

(30) Priorität: 11.03.1997 DE 29704403 U
(43) Veröffentlichungstag der Anmeldung: 29.12.1999
(73) Patentinhaber: Sterling Fluid Systems (Germany) GmbH, 25524 Itzehoe (DE)
(72) Erfinder: JÜNEMANN, Alfons, D-25524 Itzehoe (DE)
(74) Vertreter: Glawe, Delfs, Moll & Partner
(86) Internationale Anmeldenummer: PCT/EP1998/001365
(87) Internationale Veröffentlichungsnummer: WO 1998/040628

(56) Entgegenhaltungen:
- WO-A-94/15100
- DE-A- 2 740 161
- DE-A- 4 229 017
- DE-A- 4 310 740
- US-A- 4 747 752
- US-A- 4 781 553

## Beschreibung

Die Erfindung betrifft eine Flüssigkeitsringgaspumpe gemäß dem Oberbegriff des Anspruchs 1. Eine solche Pumpe ist aus US-A-4 747 752 bekannt.

Bei manchen Pumpen, bei denen die Welle beidseitig gelagert ist, ist zwischen der Wellendichtung und der Wellenlagerung ein zur Atmosphäre offener Raum vorgesehen (US-A-4,273,515, US-A-1,662,250). Das Wellenlager befindet sich in einem sogenannten Lagerbügel an der Außenseite dieses Raums. Die an der Innenseite dieses Raumes befindliche Wellendichtung ist zur Prüfung auf Dichtheit gut zugänglich. Etwa austretende Leckflüssigkeit wird erkennbar und kann abgeführt werden, bevor sie das Wellenlager erreicht und dieses schädigen kann. Der Nachteil dieser Lösung besteht darin, daß die Lagerabstände groß sind. Daraus ergeben sich relativ große axiale Abmessungen der Maschine und die Welle muß stark dimensioniert werden. Das gilt auch für die bekannte Pumpe (US-A-4,747,752), bei welcher ein Hauptlager in einem Lagerbügel außerhalb der Wellendichtung gelegen ist und der Austritt von Leckmedium dadurch verhindert wird, daß innenseitig von der Wellendichtung eine Absaugung vorgesehen ist, die mit der Saugseite der Pumpe verbunden ist. Die Absaugung geht von einem Raum aus, der sich zwischen der Wellendichtung und einer Drosselstelle befindet, welche von einem Sekundärlager gebildet ist.

Der Erfindung liegt die Aufgabe zugrunde, die angegebenen Nachteile zu vermeiden.

Die erfindungsgemäße Lösung besteht in den Merkmalen des Anspruchs 1 und vorzugsweise denjenigen der Unteransprüche. Danach sind Wellendichtung und Wellenlager durch einen geschlossenen Zwischenraum voneinander getrennt, der an einer in bezug auf die Verbindung des Zwischenraums mit dem Wellenlager geodätisch tief gelegenen Stelle mit einem Unterdruckraum der Pumpe verbunden ist. Dadurch ist sichergestellt, daß etwaige Leckflüssigkeit nicht zum Wellenlager übertreten kann, bevor sie abgesaugt wird.

Falls starke Leckage bei der erfindungsgemäßen Pumpe auftritt, die als Strahl oder Schwall vor ihrer Absaugung zum Wellenlager gelangt, sollte sie vom Wellenlager abgeschirmt werden. Dafür ist zweckmäßigerweise eine weitere Dichtung zwischen dem Zwischenraum und dem Wellenlager vorgesehen, beispielsweise eine Lippendichtung. Diese weitere Dichtung ist lediglich für den Notfall vorgesehen und braucht nur eine Abschirmung gegenüber strahl- oder schwallweise anfallender Flüssigkeit zu bilden. Da sie deshalb keinen hohen Dichtheitsanforderungen zu genügen braucht, kann sie unaufwendig ausgeführt sein.

Der Zwischenraum ist zweckmäßigerweise mit einem Gaszuführungsanschluß versehen, der zur Atmosphäre hin offen oder an eine geeignete Gasquelle angeschlossen ist. Im Falle des Betriebs der Pumpe als Gaspumpe kann dies deren Druckseite sein. Die Kombination der Absaugung und der Gaszuführung führt zu dem Effekt einer Spülung des Zwischenraums. Aufgrund der Druckdifferenz zwischen der Absaugung und der Gasquelle wird der Zwischenraum von dem Spülgas durchströmt. Die Konzentration etwaigen Leckgases in der Atmosphäre des Zwischenraums wird dadurch reduziert und die Rückführung der Leckage zur Pumpe wird beschleunigt.

Für den Anschluß der Absaugung des Zwischenraums ist jeder Unterdruckraum der Pumpe geeignet. Insbesondere kann dies die Saugseite der Pumpe sein. Unter dem zusammenfassenden Begriff des Unterdruckraums der Pumpe sollen auch solche mit der Pumpe in Verbindung stehenden Räume verstanden werden, die für einen solchen Anschluß geeignet sind, beispielsweise die Saugleitung. Als Unterdruckraum kommt auch ein solcher in Frage, der atmosphärischen oder überatmosphärischen Druck führt, wenn die Gaszuführung von einem Raum entsprechend höheren Drucks genommen wird. Der Zwischenraum kann dann je nach dem Druckabfall in der Gaszuführung und Absaugung einen überatmosphärischen Druck annehmen. Dies ist unbedenklich, zumal wenn zwischen dem Zwischenraum und dem Wellenlager eine Dichtung angeordnet ist, die das Wellenlager vor einer je nach Lage des Falles übermäßigen Gasdurchströmung vom Zwischenraum her schützt. Im allgemeinen ist es jedoch vorzuziehen, daß der Druck im Zwischenraum etwa auf Atmosphärendruck gehalten oder etwas geringer ist, damit eine Strömung vom Zwischenraum zur Wellendichtung im wesentlichen verhindert wird.

Die Spülgasmenge wird zweckmäßigerweise so eingestellt, daß die gewünschte Funktion zwar gewährleistet, der Pumpenbetrieb dadurch aber nicht nennbar belastet wird. Die Einstellung der Spülgasmenge geschieht durch die Festlegung der Strömungsquerschnitte und der anliegenden Druckdifferenz.

Besonders geeignet für die Anwendung der Erfindung sind solche Pumpen, die zur Mischförderung von Gas und Flüssigkeit geeignet sind, zum Beispiel Flüssigkeitsringgaspumpen.

Bei Flüssigkeitsringgaspumpen im Kompressorbetrieb wird der Zwischenraum zweckmäßigerweise einerseits mit der Saugseite und andererseits mit der Druckseite verbunden. Die Anschlußstelle an der Druckseite sollte so gewählt werden (z.B. im oberen Teil des Flüssigkeitsabscheiders), daß keine Betriebsflüssigkeit in die Verbindungsleitung eintreten kann. Diese Anschlußart kann sowohl bei Pumpen für Vakuumbetrieb als auch bei Pumpen für Druckbetrieb angewendet werden.

Durch ein Rückschlagventil in der Verbindungsleitung zur Saugseite kann gewährleistet werden, daß beim Stillstand der Pumpe der Zwischenraum nicht von Betriebsflüssigkeit erreicht wird. Entsprechendes gilt auch für die Verbindungsleitung zur Druckseite.

Vorteilhafterweise wird die Verbindungsleitung des Zwischenraums zum Unterdruckraum der Pumpe wenigstens teilweise transparent oder mit einem Sensor ausgeführt, damit etwa austretende Betriebsflüssigkeit und Reparaturbedürftigkeit der Dichtung zu erkennen ist.

Besonders vorteilhaft ist die Anwendung der Erfindung auch in Verbindung mit solchen Wellendichtungen, bei denen bauartbedingt mit Leckage gerechnet werden muß oder Leckage mit vergleichsweise hoher Wahrscheinlichkeit auftreten kann, wie Stopfbuchsen. Durch die Erfindung wird in diesen Fällen eine nach außerhalb der Pumpe durchtretende Leckage verhindert.

Die Erfindung wird im folgenden näher unter Bezugnahme auf die Zeichnung erläutert, die ein vorteilhaftes Ausführungsbeispiel in einem Teil-Längsschnitt veranschaulicht.

Es handelt sich um eine Flüssigkeitsringgaspumpe mit einem Gehäuse 1, einem Flügelrad 2, einer Welle 3, einer Gleitringdichtung 4 und einem Wellenlager 5. Die Zeichnung zeigt lediglich die Abdichtung und Lagerung des antriebsseitigen Wellenendes. Die Anordnung am anderen Wellenende kann entsprechend ausgeführt sein.

Die Gleitringdichtung 4 ist im Bereich einer Wellenschonhülse 6 angeordnet, die zusammen mit der Nabe des Flügelrads 2 durch eine Wellenmutter 7 gesichert ist. Das Gehäuse bildet um das äußere Ende der Gleitringdichtung bzw. der Wellenschonhülse 6 und der Mutter 7 einen Ringraum 8, der den sogenannten Zwischenraum bildet und an den sich das Wellenlager 5 anschließt, das von dem Ringraum 8 durch eine Anordnung von Lippendichtungen 9 getrennt ist.

Im geodätisch tiefstgelegenen Bereich des Ringraums 8 enthält das Gehäuse eine Anschlußbohrung 10, die in nicht dargestellter Weise mit der Saugseite der Flüssigkeitsringgaspumpe verbunden ist. Die Verbindung kann durch eine außenliegende Rohrleitung oder eine innerhalb der Gehäusewandungen gelegene Bohrung erfolgen. Die Anschlußstelle, an der die Bohrung 10 in den Ringraum 8 mündet, liegt jedenfalls tiefer als die Stelle, an der etwaige Flüssigkeit aus dem Ringraum 8 zum Wellenlager 5 hin überlaufen könnte. Das ist die tiefste Stelle der Bohrung in dem zwischen dem Ringraum 8 und dem Lager 5 befindlichen Gehäusebund 12, wenn keine Dichtungen 9 vorgesehen sind. Im Falle der Anwesenheit der Dichtungen 9 ist dies die tiefste Stelle des Umfangs der Welle 3 im Bereich des Ringraums 8.

Außerdem enthält das den Ringraum 8 bildende Gehäuse einen Gaszuführungsanschluß 11, der wahlweise mit der Atmosphäre oder der Druckseite der Pumpe verbunden ist. Durch die anliegende Druckdifferenz ergibt sich eine ständige Gasspülung des Ringraums 8. Durch die Wellendichtung 4 etwa austretendes gasförmiges oder flüssiges Medium wird zusammen mit dem Spülgasstrom in den Verdichter zurückgeführt. Eine Umweltbelastung durch austretendes Fördergas oder Betriebsflüssigkeit wird vermieden.

Bei defekter Wellendichtung kann die Maschine noch kurzzeitig weiter betrieben werden, da der Leckagestrom aufgrund der Spülung des Ringraums zum Verdichter zurückgeführt wird. Nach außen hin bleibt die Maschine dabei dicht.

Wie aus der Zeichnung zu erkennen ist, ist die axiale Baulänge der Konstruktion gering. Entsprechend gering sind auch das Bauvolumen und die Masse der Pumpe.

## Patentansprüche

1. Flüssigkeitsringgaspumpe mit einer Welle (3), einer Wellendichtung (4), einem außerhalb der Wellendichtung (4) auf die Welle (3) wirkenden Wellenlager (5) und einem Zwischenraum (8) zwischen der Wellendichtung (4) und dem Wellenlager (5), **dadurch gekennzeichnet, daß** das Wellenlager (5) durch eine geringeren Dichtheitsanforderungen als die Wellendichtung (4) genügende weitere Dichtung (9) von dem geschlossen ausgeführten Zwischenraum (8) abgeschirmt ist und der Zwischenraum (8) einerseits an einer Stelle, die im bestimmungsgemäßen Betrieb tiefer liegt als seine von der weiteren Dichtung (9) abgedichtete Verbindung zum Wellenlager (5), mit einem Unterdruckraum der Pumpe verbunden und andererseits mit einem Gaszuführungsanschluß (11) versehen ist.

2. Pumpe nach Anspruch 1, **dadurch gekennzeichnet, daß** der Gaszuführungsanschluß (11) mit der Druckseite der als Gaspumpe ausgebildeten Pumpe verbunden ist.

3. Pumpe nach Anspruch 1, **dadurch gekennzeichnet, daß** der Gaszuführungsanschluß (11) zur Atmosphäre hin offen ist.

4. Pumpe nach einem der Ansprüche 1 bis 3, **dadurch gekennzeichnet, daß** in der Verbindungsleitung zwischen dem Zwischenraum (8) und dem Unterdruckraum der Pumpe und/oder der Druckseite der Pumpe ein Rückschlagventil angeordnet ist.

5. Pumpe nach einem der Ansprüche 1 bis 4, **dadurch gekennzeichnet, daß** die Verbindungsleitung zum Unterdruckraum der Pumpe wenigstens teilweise transparent ist.

6. Installierte Flüssigkeitsringpumpe mit den Merkmalen eines der Ansprüche 1 bis 5.

## Claims

1. A liquid ring gas pump with a shaft (3), a shaft seal (4) a shaft bearing (5) acting on the shaft (3) outside the shaft seal (4) and a space (8) between the shaft seal (4) and the shaft bearing (5), **characterised in that** the shaft bearing (5) is shielded from the closed space (8) by a further seal (9) satisfying lower fluidtightness requirements than the shaft seal (4) and, on the one hand, the space (8) is situated at a location which, when operating as designed, is deeper than its connection to the shaft bearing (5) sealed from the further seal (9), is connected to an underpressure chamber of the pump and, on the other hand, is provided with a gas-supply connection (11).

2. A pump according to Claim 1, **characterised in that** the gas-supply connection (11) is connected to the discharge side of the pump taking the form of a gas pump.

3. A pump according to Claim 1, **characterised in that** the gas-supply connection (11) is open to the atmosphere.

4. A pump according to any one of Claims 1 to 3, **characterised in that** a non-return valve is disposed in the connecting duct between the space (8) and the underpressure chamber of the pump and/or the discharge side of the pump.

5. A pump according to any one of Claims 1 to 4, **characterised in that** the connecting duct to the underpressure chamber of the pump is at least partly transparent.

6. An installed liquid ring gas pump having the features of any one of Claims 1 to 5.

## Revendications

1. Pompe à anneau liquide et gaz comportant un arbre (3), une étanchéité d'arbre (4), un palier d'arbre (5) agissant sur l'arbre (3) à l'extérieur de l'étanchéité d'arbre (4) ainsi qu'un interstice (8) entre l'étanchéité d'arbre (4) et le palier d'arbre (5), **caractérisée en ce que** le palier d'arbre (5) est protégé de l'interstice (8) réalisé fermé par une autre étanchéité (9) satisfaisant à des exigences d'étanchéité moindres que l'étanchéité d'arbre (4), et l'interstice (8) est d'une part relié à une chambre sous vide de la pompe, en un emplacement qui, pendant le fonctionnement correct, se situe plus bas que sa liaison, rendue étanche par l'autre étanchéité (9), avec le palier d'arbre (5), et est pourvu d'autre part d'un raccord d'amenée de gaz (11).

2. Pompe selon la revendication 1, **caractérisée en ce que** le raccord d'amenée de gaz (11) est relié au côté refoulement de la pompe réalisée comme pompe à gaz.

3. Pompe selon la revendication 1, **caractérisée en ce que** le raccord d'amenée de gaz (11) est ouvert vers l'atmosphère.

4. Pompe selon l'une des revendications 1 à 3, **caractérisée en ce que** dans la conduite de liaison entre l'interstice (8) et la chambre sous vide de la pompe et/ou le côté refoulement de la pompe est disposé un clapet de non-retour.

5. Pompe selon l'une des revendications 1 à 4, **caractérisée en ce que** la conduite de liaison avec la chambre sous vide de la pompe est au moins en partie transparente.

6. Pompe à anneau liquide installée présentant les caractéristiques de l'une des revendications 1 à 5.
